# FASCICULE DE BREVET EUROPEEN

(11) **EP 0 427 590 B1**
(45) Date de publication et mention de la délivrance du brevet: **24.08.1994**
(21) Numéro de dépôt: 90403044.2
(22) Date de dépôt: 29.10.1990
(51) Int. Cl.: H05H 1/28, H05H 1/40

(54) **Torche à plasma pourvue d'une bobine électromagnétique de rotation de pieds d'arc**
Plasmabrenner mit elektromagnetischer Spule zur Rotierung des Lichtbogens
Plasma torch with electromagnetic coil for rotating the arc

(30) Priorité: 08.11.1989 FR 8914675
(43) Date de publication de la demande: 15.05.1991
(73) Titulaire: AEROSPATIALE Société Nationale Industrielle, 75781 Paris Cédex 16 (FR)
(72) Inventeur: Labrot, Maxime, F-33200 Bordeaux (FR); Feuillerat, Jean, F-33000 Bordeaux (FR); Muller, Serge Georges Roger, F-33160 St.Medard en Jalles (FR); Lautissier, Patrick, F-33200 Bordeaux (FR)
(74) Mandataire: Bonnetat, Christian

(56) Documents cités:
- EP-A- 0 032 100
- US-A- 3 832 519
- US-A- 4 034 250

## Description

La présente invention concerne les torches à plasma dans lesquelles le plasma est obtenu en chauffant un gaz par un arc électrique produit entre deux électrodes.

On connaît déjà de nombreuses réalisations de torches à plasma. Généralement, une torche à plasma, telle que l'enseigne par exemple le document US-A-3 301 995, comprend deux électrodes tubulaires et coaxiales, chacune étant agencée dans un support qui l'entoure. La torche à plasma comporte également des moyens pour produire l'amorçage d'un arc électrique entre les deux électrodes et des moyens pour injecter un gaz plasmagène, tel que de l'air, entre les deux électrodes, simultanément à l'arc électrique. Des moyens de refroidissement des électrodes sont également prévus dans chaque support d'électrode et sont usuellement définis par une chambre cylindrique étanche prévue dans chaque support, une paroi cylindrique de séparation ménageant la chambre étanche en deux espaces annulaires concentriques, en communication l'un avec l'autre à une extrémité de ladite paroi et à travers lesquels circule un fluide de refroidissement.

Par ailleurs, comme l'enseignent par exemple les documents US-A-3 301 995 et EP-A-0 032 100, pour éviter une usure prématurée des électrodes, on prévoit des moyens pour déplacer les pieds d'accrochage de l'arc électrique sur les surfaces internes des électrodes tubulaires. Généralement, ces moyens sont définis par au moins une bobine électromagnétique entourant l'un des supports d'électrode. Ainsi, en modulant le champ magnétique axial engendré par la bobine lorsqu'elle est excitée, les pieds d'accrochage de l'arc électrique se déplacent autour des surfaces internes des électrodes en évitant la formation de cratères locaux et la destruction rapide des électrodes.

Toutefois, l'agencement d'une telle bobine électromagnétique autour du support porte-électrode implique une augmentation importante de l'encombrement de la torche à plasma, de sorte que, dans certaines applications, les torches à plasma ainsi équipées ne satisfont pas aux exigences de volume et de forme requises.

Pour diminuer l'encombrement extérieur imposé par les bobines, une solution consiste à les agencer dans un volume interne prévu dans chaque support d'électrode, comme l'enseigne le document US-A-3 832 519. Néanmoins, le gain en encombrement n'est pas significatif, le support étant de dimension plus importante, et de plus, les bobines sont munies de circuits de refroidissement internes complexes.

La présente invention a pour but de remédier à ces inconvénients et concerne une torche à plasma d'arc électrique, dont l'agencement des moyens de déplacement de l'arc électrique n'entraîne pas une augmentation de volume de ladite torche, ni de complications techniques supplémentaires.

A cet effet, la torche à plasma du type comportant :
- deux électrodes tubulaires et coaxiales, en prolongement l'une de l'autre, chaque électrode étant agencée dans un support ;
- des moyens de refroidissement desdites électrodes parcourus par un fluide de refroidissement, lesdits moyens de refroidissement d'au moins une desdites électrodes comprenant une chambre cylindrique étanches, prévue dans le support correspondant et séparée par une paroi cylindrique de séparation partageant la chambre en deux espaces annulaires, en communication l'un avec l'autre à une extrémité de ladite paroi et à travers lesquels circule ledit fluide de refroidissement ;
- des moyens pour produire l'amorçage d'un arc électrique entre les deux électrodes ;
- des moyens pour injecter un gaz plasmagène entre les deux électrodes ; et,
- des moyens à bobine électromagnétique pour déplacer les pieds d'accrochage de l'arc électrique sur les surfaces internes desdites électrodes,

est remarquable, selon l'invention, en ce que le fluide de refroidissement de ladite électrode dont la chambre cylindrique étanche comporte la paroi de séparation est électriquement isolant et en ce que ladite bobine électromagnétique fait office de ladite paroi cylindrique de séparation.

Ainsi, grâce à l'invention, l'encombrement imposé préalablement par la bobine électromagnétique est totalement supprimé puisque celle-ci est alors intégrée audit support porte-électrode en se substituant à la paroi cylindrique de séparation des moyens de refroidissement, prévue initialement dans le support.

Par ailleurs, on remarquera que ladite bobine est alors refroidie efficacement par le fluide parcourant les deux espaces annulaires concentriques entre lesquels est agencée la bobine électromagnétique.

Avantageusement, ladite bobine électromagnétique s'étend approximativement sur toute la longueur de l'électrode ; de préférence, elle est associée au support entourant l'électrode amont (par rapport à la circulation du gaz plasmagène).

Dans un mode préféré de réalisation, ladite bobine électromagnétique est définie par deux enroulements concentriques de spires jointives, une enveloppe de matière isolante étant intercalée entre les deux enroulements concentriques de spires. Cette enveloppe de matière isolante constitue ainsi une paroi de séparation étanche permettant au fluide de refroidissement de parcourir les deux espaces annulaires.

Selon une autre caractéristique, les deux enroulements de spires peuvent être obtenus à partir d'un fil métallique continu. Ce fil présente, de préférence, une section rectangulaire, de sorte que chacun desdits enroulements à spires jointives présente alors une surface unie.

Par ailleurs, ladite bobine électromagnétique est raccordée par l'une de ses extrémités à une ligne d'alimentation électrique et par l'autre extrémité à une bague solidaire dudit support correspondant. La ligne d'alimentation électrique chemine avantageusement à travers le conduit d'amenée de fluide de refroidissement électriquement isolant.

Les figures du dessin annexé feront bien comprendre comment l'invention peut être réalisée. Sur ces figures, des références identiques désignent des éléments semblables.

La figure 1 représente schématiquement une demi-vue en coupe longitudinale contiguë à une demi-vue extérieure d'un mode particulier de réalisation de la torche à plasma selon l'invention.

La figure 2 est une demi-vue en coupe agrandie de la bobine électromagnétique disposée dans le support de l'électrode amont.

En se référant à la figure 1, la torche à plasma 1 comporte un corps 2 comprenant notamment deux supports cylindriques 3 et 4. Une électrode amont ou cathode 5 est logée à l'intérieur du support 3, et, de façon identique, une électrode aval ou anode 6 est logée à l'intérieur du support 4. Ces électrodes 5 et 6, de forme générale tubulaire, présentent un axe commun 7, en étant espacées l'une de l'autre le long dudit axe, et elles sont reliées à une alimentation électrique par des circuits non représentés mais de type connu.

La torche à plasma 1 comprend également des moyens de refroidissement 8.1 et 8.2 des électrodes, qui sont prévus, de façon usuelle, dans chacun des supports 3 et 4, et qui seront décrits ultérieurement.

Par ailleurs, pour amorcer un arc électrique entre les deux électrodes 5 et 6, on prévoit, par exemple, une électrode auxiliaire de démarrage 9 qui est montée, de façon coulissante, sur le support 4 en étant liée électriquement à l'électrode aval 6. Dans ce cas, on réalise l'amorçage de l'arc électrique par court-circuit en mettant en contact l'électrode auxiliaire 9 avec l'électrode amont 5. On a représenté sur la figure 1 l'arc électrique 10 ainsi engendré, dont les pieds d'accrochage 10.1 et 10.2 sont situés sur les surfaces internes, respectivement 5A et 6A, des électrodes 5 et 6.

Dès l'apparition de l'arc électrique 10, un gaz plasmagène, tel que de l'air, est injecté dans une chambre d'injection 11, entre les électrodes 5 et 6. Pour cela, le gaz, issu d'un circuit d'alimentation connu en soi et non représenté, traverse un passage 12 ménagé dans le corps 1 puis, des orifices transversaux d'injection 13 prévus dans une pièce cylindrique 14 entourant les extrémités en regard des électrodes, pour déboucher ensuite dans la chambre 11, le plasma thermique sortant par l'électrode tubulaire aval 6.

Pour éviter une usure prématurée des électrodes 5 et 6, la torche à plasma 1 comprend des moyens pour déplacer les pieds d'accrochage de l'arc électrique engendré autour des surfaces internes des électrodes tubulaires 5 et 6. Ces moyens sont définis par au moins une bobine électromagnétique 15 associée, dans ce mode de réalisation, au support 3 de l'électrode amont 5.

Selon l'invention, la bobine électromagnétique 15 est intégrée au circuit de refroidissement 8.1 de l'électrode 5. En se référant aux figures 1 et 2, on voit que le circuit de refroidissement 8.1 est défini par une chambre cylindrique étanche 16 prévue entre le support 3 et la surface externe 58 de l'électrode 5, en étant séparée, par la bobine électromagnétique 15, en deux espaces annulaires concentriques 16A et 16B à travers lesquels circule le fluide de refroidissement, lesdits espaces annulaires étant en communication l'un avec l'autre à l'extrémité aval 15A de ladite bobine 15.

La bobine électromagnétique 15 fait ainsi office de paroi de séparation des espaces annulaires 16A et 16B, de sorte que cet agencement n'implique aucun encombrement supplémentaire de la torche à plasma.

Le fluide de refroidissement est électriquement isolant tel que, par exemple, de l'eau désionisée. Ce fluide, issu d'un circuit d'alimentation connu en soi et non représenté, arrive par un conduit 27 débouchant dans la chambre étanche 16 pour circuler dans l'espace annulaire 16A, entre le support 3 et la bobine 15, puis dans l'espace annulaire 16B, entre la bobine 15 et la surface externe 58 de l'électrode, pour ressortir par un passage 5C prévu dans l'extrémité arrière 5D de l'électrode 5 en direction dudit circuit. La circulation du fluide est indiquée par des flèches F. On voit donc que la bobine électromagnétique 15, qui s'étend autour de l'électrode 5, est refroidie de façon optimale par le fluide de refroidissement.

Dans un mode préféré de réalisation illustré sur la figure 2, la bobine électromagnétique 15 est définie par deux enroulements concentriques 17A et 17B de spires jointives, obtenus à partir d'un fil métallique continu 17, par exemple en cuivre. Entre les deux enroulements de spires 17A et 17B est disposée une enveloppe de matière isolante 18 qui constitue ainsi une paroi étanche séparant les deux espaces annulaires 16A et 16B. Par ailleurs, on voit que le fil des spires formant les enroulements de la bobine 15 présente avantageusement une section rectangulaire pleine.

La bobine 15 est fixée par l'une 20 de ses extrémités à une bague métallique 21 conformant une partie du circuit de refroidissement et interposée entre le support 5 et l'extrémité arrière 5D de l'électrode 5, tandis que l'autre extrémité 22 de la bobine, isolée de la masse métallique, est raccordée à une ligne d'alimentation électrique 23. Avantageusement, cette ligne d'alimentation 23 chemine à l'intérieur du conduit 27 d'amenée en fluide de refroidissement, de sorte qu'elle est ainsi efficacement refroidie.

Le circuit de refroidissement 8.2 de l'électrode aval 6 est alimenté en fluide de refroidissement par un conduit 24. Les diverses alimentations en gaz plasmagène et en fluide de refroidissement, ainsi que les alimentations électriques des électrodes et de la bobine, sont de type connu et sont reliées à un système de commande assurant le bon fonctionnement de la torche à plasma selon les modalités qui lui ont été assignées.

## Revendications

1. Torche à plasma du type comportant :
- deux électrodes (5 et 6) tubulaires et coaxiales en prolongement l'une de l'autre, chaque électrode (5 et 6) étant agencée dans un support (3 et 4) ;
- des moyens de refroidissement (8.1,8.2) desdites électrodes parcourus par un fluide de refroidissement, lesdits moyens de refroidissement d'au moins une desdites électrodes comprenant une chambre cylindrique étanche (16), prévue dans le support correspondant et séparée par une paroi cylindrique de séparation partageant la chambre en deux espaces annulaires (16A et 16B) en communication l'un avec l'autre à une extrémité de ladite paroi et à travers lesquels circule ledit fluide de refroidissement ;
- des moyens (9) pour produire l'amorçage d'un arc électrique entre les deux électrodes ;
- des moyens (11,12,13) pour injecter un gaz plasmagène entre les deux électrodes ; et,
- des moyens à bobine électromagnétique (15) pour déplacer les pieds d'accrochage (10.1,10.2) de l'arc électrique (10) sur les surfaces internes desdites électrodes,
caractérisée en ce que le fluide de refroidissement de ladite électrode, dont la chambre cylindrique étanche (16) comporte la paroi de séparation, est électriquement isolant et en ce que ladite bobine électromagnétique (15) fait l'office de ladite paroi cylindrique de séparation.

2. Torche à plasma selon la revendication 1,
caractérisée en ce que ladite bobine électromagnétique (15) est associée au support (3) entourant l'électrode amont (5), par rapport a la circulation du gaz plasmagène.

3. Torche à plasma selon l'une des revendications 1 ou 2,
caractérisée en ce que ladite bobine électromagnétique (15) s'étend approximativement sur toute la longueur de l'électrode.

4. Torche à plasma selon l'une quelconque des revendications précédentes 1 à 3,
caractérisée en ce que ladite bobine électromagnétique (15) est définie par deux enroulements concentriques (17A et 17B) de spires jointives, une enveloppe de matière isolante (18) étant intercalée entre les deux enroulements concentriques de spires.

5. Torche à plasma selon la revendication 4,
caractérisée en ce que les deux enroulements de spires sont obtenus à partir d'un fil métallique continu (17).

6. Torche à plasma selon la revendication 5,
caractérisée en ce que le fil de la bobine présente une section rectangulaire.

7. Torche à plasma selon l'une quelconque des revendications précédentes 1 à 6,
caractérisée en ce que ladite bobine électromagnétique est raccordée par l'une (22) de ses extrémités à une ligne d'alimentation électrique (23) et par l'autre extrémité (20) à une bague (21) solidaire dudit support correspondant.

8. Torche à plasma selon la revendication 7,
caractérisée en ce que ladite ligne d'alimentation électrique (23) chemine à travers le conduit (27) d'amenée du fluide de refroidissement électriquement isolant.

## Patentansprüche

1. Plasmabrenner derart, daß er umfaßt:
- zwei koaxiale, in gegenseitiger Verlängerung angeordnete Rohrelektroden (5 und 6), wobei jede Elektrode (5 und 6) in einem Halter (3 und 4) angeordnet ist,
- Kühlmittel (8.1 und 8.2) der Elektroden, die von einem Kühlmedium durchflossen werden, wobei die Kühlmittel mindestens einer Elektrode eine dichte zylinderförmige Kammer (16) im entsprechenden Halter haben, die durch eine zylindrische Trennwand abgeteilt ist und die Kammer in zwei Ringräume (16A und 16B) unterteilt, die miteinander an einem Ende der Wand in Verbindung stehen und durch die das Kühlmedium fließt;
- Mittel (9) zum Zünden eines Lichtbogens zwischen den beiden Elektroden;
- Mittel (11,12,13) zum Einspritzen eines plasmabildenden Gases zwischen die beiden Elektroden; und
- Mittel mit Magnetspule (15) zur Verschiebung der Haftpunkte (10.1, 10.2) des Lichtbogens (10) auf den Innenflächen der Elektroden,
dadurch gekennzeichnet, daß das Kühlmedium der Elektrode, deren dichte zylinderförmige Kammer (16) die Trennwand enthält, elektrisch nichtleitend ist und dadurch, daß die Magnetspule (15) als zylindrische Trennwand dient.

2. Plasmabrenner nach Anspruch 1,
dadurch gekennzeichnet, daß die Magnetspule (1 5) dem Halter (3) um die vordere Elektrode (5) - bezogen auf die Strömungsrichtung des plasmabildenden Gases - zugeordnet ist.

3. Plasmabrenner nach einem der Ansprüche 1 oder 2, dadurch gekennzeichnet, daß sich die Magnetspule (15) ungefähr über die gesamte Länge der Elektrode erstreckt.

4. Plasmabrenner nach einem der obigen Ansprüche 1 bis 3,
dadurch gekennzeichnet, daß die Magnetspule (15) aus zwei konzentrischen Wicklungen (17A und 17B) nebeneinanderliegender Windungen besteht, wobei zwischen den beiden konzentrischen Wicklungen eine Isolierung (18) angeordnet ist.

5. Plasmabrenner nach Anspruch 4,
dadurch gekennzeichnet, daß die beiden Wicklungen aus einem fortlaufenden Metalldraht (17) hergestellt werden.

6. Plasmabrenner nach Anspruch 5,
dadurch gekennzeichnet, daß der Draht der Spule einen rechteckigen Querschnitt hat.

7. Plasmabrenner nach einem der obigen Ansprüche 1 bis 6,
dadurch gekennzeichnet, daß die Magnetspule mit ihrem einen Ende (22) an eine elektrische Speiseleitung (23) und mit dem anderen Ende (20) an einen Ring (21) angeschlossen ist, der mit dem entsprechenden Halter fest verbunden ist.

8. Plasmabrenner nach Anspruch 7,
dadurch gekennzeichnet, daß die elektrische Speiseleitung (23) innerhalb der Zuleitung (27) des elektrisch nichtleitenden Kühlmediums verläuft.

## Claims

1. Plasma torch of the type including:
- two tubular and coaxial electrodes (5 and 6) in extension of each other, each electrode (5 and 6) being arranged in a support (3 and 4);
- means (8.1, 8.2) for cooling the said electrodes, which means are passed through by a cooling fluid, the said means for cooling at least one of the said electrodes comprising a leaktight cylindrical chamber (16), provided in the corresponding support and separated by a cylindrical separating wall dividing the chamber into two annular spaces (16A and 16B) in communication with each other at one end of the said wall and through which the said cooling fluid flows;
- means (9) for igniting an electric arc between the two electrodes;
- means (11, 12, 13) for injecting a plasma-generating gas between the two electrodes; and,
- electromagnetic coil means (15) for displacing the anchoring feet (10.1, 10.2) of the electric arc (10) over the internal surfaces of the said electrodes,
characterized in that the fluid for cooling the said electrode, the leaktight chamber (16) of which includes the separating wall, is electrically insulating and in that the said electromagnetic coil (15) acts as the said cylindrical separating wall.

2. Plasma torch according to Claim 1, characterized in that the said electromagnetic coil (15) is combined with the support (3) surrounding the electrode (5) which is upstream with respect to the flow of the plasma-generating gas.

3. Plasma torch according to one of Claims 1 or 2, characterized in that the said electromagnetic coil (15) extends approximately over the entire length of the electrode.

4. Plasma torch according to any one of the preceding Claims 1 to 3, characterized in that the said electromagnetic coil (15) is defined by two concentric windings (17A and 17B) of adjoining turns, an envelope of insulating material (18) being interposed between the two concentric windings of turns.

5. Plasma torch according to Claim 4, characterized in that the two windings of turns are obtained from a continuous metal wire (17).

6. Plasma torch according to Claim 5, characterized in that the wire of the coil has a rectangular cross-section.

7. Plasma torch according to any one of the preceding Claims 1 to 6, characterized in that the said electromagnetic coil is connected by one (22) of its ends to an electrical supply line (23) and by the other end (20) to a ring (21) integral with the said corresponding support.

8. Plasma torch according to Claim 7, characterized in that the said electrical supply line (23) runs through the pipe (27) for supplying the electrically insulating cooling fluid.
